# EUROPÄISCHE PATENTSCHRIFT

(11) **EP 0 245 319 B1**
(45) Veröffentlichungstag und Bekanntmachung des Hinweises auf die Patenterteilung: **15.11.1989**
(21) Anmeldenummer: 86906280.2
(22) Anmeldetag: 04.11.1986
(51) Int. Cl.: B67D 5/02, B67D 5/42

(54) **VORRICHTUNG ZUM FÖRDERN VON VISKOSEN MATERIALIEN, WIE FLÜSSIGKEITEN, CREME, PASTEN ODER DERGLEICHEN AUS EINEM VORRATSBEHÄLTER**
DEVICE FOR DISPENSING VISCOUS MATERIALS, SUCH AS LIQUIDS, CREAMS, PASTES OR SIMILAR FROM A STORAGE VESSEL
DISPOSITIF DE DISTRIBUTION DE MATIERES VISQUEUSES TELLES QUE DES LIQUIDES, CREMES, PATES OU SIMILAIRES CONTENUS DANS UN RECIPIENT DE STOCKAGE

(30) Priorität: 06.11.1985 DE 8531330 U
(43) Veröffentlichungstag der Anmeldung: 19.11.1987
(73) Patentinhaber: SCHOTTE GMBH, D-5860 Iserlohn (DE)
(72) Erfinder: SCHMIDT, Karl-Heinz, D-5870 Hemer (DE)
(74) Vertreter: Köchling, Conrad-Joachim
(86) Internationale Anmeldenummer: DE8600438
(87) Internationale Veröffentlichungsnummer: WO8702976

(56) Entgegenhaltungen:
- EP-A- 0 098 939
- FR-A- 1 415 269
- FR-A- 2 165 571
- GB-A- 1 158 058
- GB-A- 2 091 818

## Beschreibung

Die Erfindung betrifft eine Vorrichtung gemäß Oberbegriff des Anspruches 1.

Eine derartige Vorrichtung ist aus der GB-A 20 91 818 bekannt.

Bei dieser bekannten Vorrichtung wird zwar erreicht, daß bei in den Zylinder gegen die Kraft der Rückstellfeder eingedrückter Kolbenstange durch die Belüftungsöffnung atmosphärische Luft in den Vorratsbehälter gelangen und somit zu einem Druckausgleich führen kann, jedoch ist bei dieser Ausbildung ausschließlich sichergestellt, daß das in dem Behältnis befindliche Medium beispielsweise bei auf den Kopf gestellter Vorrichtung mit Pumpe das Medium nicht aus der Belüftungsöffnung ausfließen kann, sofern sich die Kolbenpumpe im oberen Totpunkt befindet.

Bei einer bevorzugten Transport- und Lagersituation aber, bei der die Kolbenpumpe vollständig eingefahren ist, was geringeren Platzbedarf bedeutet, und in dieser Stellung festgehalten ist, sei dies durch Verpackungsbänder oder dergleichen, ist es möglich, daß das pastöse oder flüssige Medium durch die Belüftungsöffnung austritt. Hiervon ausgehend liegt der Erfindung die Aufgabe zugrunde, eine Vorrichtung gattungsgemäßer Art zu schaffen, bei der die Dichtigkeit in beiden Totlagen des Pumpenkolbens, also bei vollständig ein- oder ausgefahrenem Kolben sichergestellt ist.

Zur Lösung dieser Aufgabe wird vorgeschlagen, daß an der Führungsbuchse zwei mit axialem Abstand hintereinander angeordnete, erhabene, mit der manschettenartigen Ringdichtung zusammenwirkende Dichtsitze so vorgesehen sind, daß die Ringdichtung in beiden Endstellungen des Kolbens einen der beiden vorgenannten Dichtsitze dichtschließend umfaßt, zwischen den Kolbenendstellungen jedoch mit Spiel zur Führungsbuchse angeordnet ist.

Durch diese Ausbildung wird erreicht, daß neben der im Stand der Technik schon erreichten Abdichtung in der oberen Totpunktlage auch eine Abdichtung der Belüftungsleitung in der unteren Totlage sichergestellt ist.

In Weiterbildung schlägt die Erfindung vor, daß an dem in den Zylinder eintauchenden Endteil der Kolbenstange eine Ringdichtung angeordnet ist, hinter der in Förderrichtung des Mediums der Förderkanal seitlich ausmündet und daß der Kolben auf der Kolbenstange axial so begrenzt verstellbar angeordnet ist, daß der Kolben in seiner einen Endstellung mit axialem Abstand von der Ringdichtung angeordnet ist und die seitliche Kanalausmündung freigibt, während in der anderen Endstellung der Kolben an der Ringdichtung dichtschließend anliegt.

Hierdurch wird erreicht, daß nicht nur das Austreten von Flüssigkeit oder Paste aus der Belüftungsleitung in den beiden Totlagen unterbunden ist, sondern darüber hinaus ist auch das Austreten von Flüssigkeit oder Paste aus dem Förderkanal in beiden Totlagen unterbunden.

Die Ausbildung gemäß Anspruch 2 hat dabei den besonderen Vorteil, daß nur beim beabsichtigten Fördern von Medium mittels der Kolbenpumpe der Auslauf der Kolbenpumpe offen ist, ansonsten aber der Auslauf mittels der am Kolben dichtschließend anliegenden Ringdichtung versperrt ist, so daß bei Nichtgebrauch der Vorrichtung und in einer der Totlagen befindlichen Pumpenkolben kein Medium die Auslaufleitung passieren kann.

Gemäß der Weiterbildung nach Anspruch 3 wird bei in den Zylinder eingedrückter Kolbenstange zusätzlich die Saugleitung versperrt.

Eine bevorzugte Weiterbildung ist noch in Anspruch 4 bezeichnet.

Durch die Ausbildung gemäß Anspruch 5 ist die Kolbenstange in ihren Endlagen, insbesondere auch in der eingedrückten Endlage durch Verdrehen der Kolbenstange um ihre Längsachse verriegelbar, so daß auch ein unbeabsichtigtes Betätigen der Kolbenpumpe verhindert ist.

Zugleich ist auch beispielsweise zum Zwecke des Transportes die Endstellung der Kolbenstange formschlüssig fixierbar, in welcher die Saugleitung versperrt ist.

Vorallem für Transportzwecke ist dies vorteilhaft, da der Raumbedarf des mit der Vorrichtung versehenen Behälters bei vollständig eingeschobener Kolbenstange geringer ist und in dieser Lage sowohl eine Verriegelung als auch eine Abdichtung erwünscht ist.

Darüber hinaus ist auch bei vollständig ausgeschobener Kolbenstange eine Verriegelung zum Schutz gegen unbeabsichtigte Bedienung unter Beibehalt der Abdichtung erreicht.

Ausführungsbeispiele der Erfindung sind in den Zeichnungen dargestellt und im folgenden näher beschrieben. Es zeigt:
Fig. 1 eine Vorrichtung zum Fördern von viskosen Stoffen aus einem Vorratsbehälter in der Ausgangsstellung, und zwar in der Vorderansicht, teilweise im Längsschnitt;
Fig. 2 .und 3 die Vorrichtung in zwei unterschiedlichen Funktionspositionen, teilweise im Längsschnitt;
Fig. 4 eine Einzelheit in Prinzipdarstellung;
Fig. 5 eine Variante, teilweise im Längsschnitt.

Bei der Vorrichtung gemäß Fig. 1 bis 3 ist an einer Schraubkappe 1 zum lösbaren und dichten Anschluß eines nicht gezeichneten, fließfähigen Mediums, zum Beispiel Parfüm oder Creme, beinhaltenden Vorratsbehälters eine Kolbenpumpe gehaltert, deren Zylinder 2 im Durchmesser kleiner als die lichte Weite der Schraubkappe 1 ist.

Die Kolbenpumpe ist zudem zur Schraubkappe 1 gleichachsig angeordnet. Der oben offene Zylinder 2 ist mittels einer Stirnwand 3 verschlossen, die mittels einer durch Rasten gesicherten Steckverbindung mit der Schraubkappe 1 verbunden ist.

Am unteren Endteil des Zylinders 2 ist ein Anschlußstutzen 4 angeformt, in den eine Saugleitung 5 dichtschließend eingreift. Oberhalb der Saugleitung 5 ist ein mittels Schwerkraft gegen Förderrichtung des Mediums selbsttätig schließender Ventilkörper 6 angeordnet, der mit einem im Anschlußstutzen 4 angeordneten Ventilsitz 7 zusammenwirkt.

An der Stirnwand 3 ist eine in den Hubraum des Zylinders zielende Führungsbuchse 8 angeformt, durch die die Kolbenstange 9 der Kolbenpumpe einen längsverlaufenden Luftspalt 10 freilassend hindurchgreift.

Die Kolbenstange 9 ist von einem die Auslaufleitung der Kolbenpumpe bildenden Förderkanal 11 durchdrungen. In die untere Mündung des Förderkanals 11 ist ein Zapfen 12 reibschlüssig eingesetzt. An dem aus der Kolbenstange 9 herausragenden Endteil des Zapfens 12 ist eine seitlich über die Kolbenstange 9 vorstehende, relativ weiche Ringdichtung 13 angeformt.

Ferner ist im Zapfen 12 eine längsverlaufende Nut 14 angeordnet, die einerseits oben in den Förderkanal 11 mündet, andererseits in einen seitlichen Durchbruch 15 der Kolbenstange 9 übergeht.

Auf der Kolbenstange 9 ist der Kolben 16 der Kolbenpumpe axial begrenzt verstellbar gelagert, der sich in der einen Endstellung an die Ringdichtung 13 dichtschließend anlegt und in der anderen Endstellung den Durchbruch 15 freigibt. Der Kolbenstange 9 ist eine mit Vorspannung angeordnete Rückstellfeder 17 zugeordnet, die sich einerseits am Zapfen 12 und andererseits an einer Schulter 18 des Zylinders 2 abstützt. Der Kolben 16 hat eine angeformte, manschettenartige, mit dem Zylinder 2 zusammenwirkende Ringdichtung 19, die von der der Saugleitung 5 zugewandten Kolbenstirnseite abstrebt. An der anderen Kolbenstirnseite ist ein die Kolbenstange 9 umfassender Stutzen 20 angeformt. Koaxial zu diesem ist am Kolben eine nach oben zielende manschettenartige Ringdichtung 21 angeformt, welche die Führungsbuchse 8 umfaßt. An letzterer sind außenseitig zwei mit axialem Abstand hintereinander angeordnete, ringförmige, erhabene Dichtsitze 22 und 23 angeformt.

In beiden Endstellungen des Kolbens 16 (Fig. 1 und 3) liegt die Ringdichtung 21 an einem der Dichtsitze 22 bzw. 23 dichtschließend an, während in den Zwischenstellungen (Fig. 2) die Ringdichtung 21 mit Spiel zur Führungsbuchse 8 angeordnet ist.

Außerdem ist im Zylinder 2, und zwar oberhalb des Kolbens 16 eine Belüftungsöffnung 24 vorgesehen.

Von der Innenseite der Führungsbuchse 8 strebt ein Nocken 25 ab, der in eine längs verlaufende Nut 26 der Kolbenstange 9 verstellbar eingreift. Die Nut 26 hat an beiden Endteilen je eine in Umfangsrichtung verlaufende Nutverlängerung 27, deren Längen mindestens der Breite des Nockens 25 entsprechen.

Ist diese Vorrichtung an einen Vorratsbehälter dichtschließend so angeschlossen, daß die Saugleitung 5 in das zu fördernde Medium reicht, und ist die Kolbenstange 9 erstmalig manuell niedergedrückt worden, wird nach Freigabe der Kolbenstange 9 in den Hubraum der Kolbenpumpe Medium eingesaugt, wobei sich der Ventilkörper 6 vorübergehend von seinem Ventilsitz 7 abhebt und wobei ferner der Kolben 16 auf der Ringdichtung 13 dichtschließend anliegt.

Beim wiederholten Niederdrücken der Kolbenstange 9 wird der Kolben 16 von im Hubraum befindlichem Medium beeinflußt von der Ringdichtung 13 zwangsläufig abgehoben und gibt somit den Durchbruch 15 frei, wonach das Medium durch den Durchbruch 15, die Nut 14 und den Kolbenstangenkanal 11 ausströmen kann.

Ist die obere Kolbenendstellung erreicht, wird die Ringdichtung 13 von der Rückstellfeder 17 beeinflußt an den Kolben 16 erneut dichtschließend angelegt, so daß in der oberen vorbeschriebenen Endstellung kein Medium den Kanal 11 passieren kann.

Aber auch in der unteren Kolbenendstellung ist der Kanal 11 versperrt, weil hierbei die Ringdichtung 13 in einen im Zylinder 2 angeformten Dichtsitz 28 dichtschließend eintaucht. In beiden Endstellungen der Kolbenstange kann diese relativ zum Zylinder 2 wahlweise fixiert werden, wozu lediglich die Kolbenstange 9 um ihre Längsachse so verdreht werden muß, bis der Nocken 25 in eine der in Umfangsrichtung sich erstreckenden Nutverlängerungen 27 eingreift.

In beiden Endstellungen der Kolbenstange ist aber auch die in den Vorratsbehälter führende Belüftungsleitung versperrt, während zwischen den vorgenannten Endstellungen der Kolbenstange atmosphärische Luft durch den Luftspalt 10, den zwischen den Dichtsitzen 22 und 23 befindlichen Spielraum und durch die Belüftungsöffnung 24 in den Vorratsbehälter einströmen kann.

In den Endlagen der Kolbenstange 9 erzeugt ein eventuell im mit der Vorrichtung versehenen Behälter entstehender Überdruck eine verbesserte Abdichtung gegenüber der Belüftungsleitung, die die Dichtung 21 gegen den der Lage entsprechenden Dichtsitz 22 oder 23 verstärkt angepreßt wird.

In Figur 4 ist eine Ansicht der Rastverbindung von Kolbenstange 9 und Führungsbuchse 8 dargestellt. Über den von der Führungsbuchse 8 abstrebenden Nocken 25 kann entsprechend der Längsnut 26 die Kolbenstange 9 axial verschoben werden, während in der unteren und oberen Endlage eine Verdrehung in radialer Richtung durch die Nutverlängerungen 27 zum Zwecke der Verrastung unter Federvorspannung erfolgen kann.

Alle Teile der Vorrichtung mit Ausnahme der Rückstellfeder 17 bestehen bevorzugterweise aus Kunststoff und sind durch Urformen hergestellt.

Ist gemäß Figur 5 in dem Hubraum 31 Fördergut angesaugt worden und wird die Kolbenstange 9 gegen die Kraft der Rückstellfeder 17 niedergedrückt, stützt sich der auf der Kolbenstange 9 axial begrenzt verstellbar gelagerte Kolben 16 an einer Schulter 33 der Kolbenstange 9 axial ab und wird von letzterer mitgenommen. Dabei ist bei in Schließlage befindlichen Ventilkörper 6 die Ringdichtung 13 infolge des im Hubraum 31 sich aufbauenden hydraulischen Druckes vom Kolben 16 abgehoben worden, so daß durch den dabei sich zwischen Kolben 16 und lippenartiger Ringdichtung 13 bildenden Ringspalt Fördergut durch den seitlichen Durchbruch 15, die Nut 14 in den Kanal 11 einströmt.

Beim Niederdrücken des Kolbens 16 der Kolbenstange 9 ist der Kolben 16 aber auch von der gestellfesten Führungsbuchse 8 abgehoben worden, wonach atmosphärische Luft durch den Ringspalt zwischen der Kolbenstange 9 und der Führungsbuchse 8 sowie die Belüftungsöffnung 24 in den an die Schraubkappe 1 angeschlossenen, nicht dargestellten Fördergutbehälter einströmen kann.

Bei Freigabe der Kolbenstange 9 wird durch die Kraft der Rückstellfeder 17 zunächst die Ringdichtung 13 an den Kolben 16 erneut angelegt, wobei die Kolbenstange 9 gegenüber dem Kolben 16 voreilt, und anschließend den Kolben 16 in seine obige Ausgangsstellung verstellt.

Dabei bleibt bis kurz vor Erreichen dieser Stellung die Zuführung von atmosphärischer Luft durch die Belüftungsöffnung 24 erhalten, so daß in den Hubraum 31 erneut Fördergut angesaugt wird, wobei sich der Ventilkörper 6 selbsttätig vom Ventilsitz 7 abhebt.

## Patentansprüche

1. Vorrichtung zum Fördern von viskosen Materialien, wie Flüssigkeiten, Creme, Pasten oder dergleichen aus einem Vorratsbehälter mittels einer Kolbenpumpe, die an der Mündung des Vorratsbehälters mittels einer Vorrichtung, z. B. einer Kappe (1), dichtschließend und gegebenenfalls lösbar befestigt ist, wobei der im Durchmesser gegenüber der Vorrichtung kleinere Pumpenzylinder (2) innenseitig der Vorrichtung gehaltert ist, die Kolbenstange (9) in einer Führungsbuchse (8) der Vorrichtung längs und gegen die Kraft einer Rückstellfeder (17) begrenzt verstellbar, einen Luftspalt freilassend geführt ist, wobei der Luftspalt den in den Vorratsbehälter führenden Belüftungskanal bildet, ferner im Pumpenzylinder (2) zwischen der Decke der Vorrichtung und dem in seiner oberen Endstellung stehenden Pumpenkolben (16) eine Belüftungsöffnung und am Kolben (16) an der der Decke der Vorrichtung zugewandten Stirnseite eine Dichtung vorgesehen ist, die in der oberen Endstellung des Kolbens (16) die Führungsbuchse (8) verschließt, wobei zudem die mit der Führungsbuchse (8) zusammenwirkende Dichtung (21) als elastische Manschette ausgebildet ist und in der oberen Endstellung des Kolbens (16), insbesondere unter elastischer Aufweitung, die Führungsbuchse (8) dichtschließend umfaßt, dadurch gekennzeichnet, daß an der Führungsbuchse (8) zwei mit axialem Abstand hintereinander angeordnete, erhabene, mit der manschettenartigen Ringdichtung (21) zusammenwirkende Dichtsitze (22 und 23) so vorgesehen sind, daß die Ringdichtung (21) in beiden Endstellungen des Kolbens (16) einen der beiden vorgenannten Dichtsitze (22 bzw. 23) dichtschließend umfaßt, zwischen den Kolbenendstellungen jedoch mit Spiel zur Führungsbuchse (8) angeordnet ist.

2. Vorrichtung nach Anspruch 1, wobei die Kolbenstange (9) von einem die Auslaufleitung bildenden Förderkanal (11) durchdrungen ist, dadurch gekennzeichnet, daß an dem in den Zylinder (2) eintauchenden Endteil der Kolbenstange (9) eine Ringdichtung (13) angeordnet ist, hinter der Förderrichtung des Mediums der Förderkanal (11) seitlich ausmündet und daß der Kolben (16) auf der Kolbenstange (9) axial so begrenzt verstellbar angeordnet ist, daß der Kolben (16) in seiner einen Endstellung mit axialem Abstand von der Ringdichtung (13) angeordnet ist und die seitliche Kanalausmündung freigibt, während in der anderen Endstellung der Kolben (16) an der Ringdichtung (13) dichtschließend anliegt.

3. Vorrichtung nach Anspruch 2, dadurch gekennzeichnet, daß die an der Kolbenstange (9) angeordnete Ringdichtung (13) in einen in Förderrichtung des Mediums vor dem Kolben (16) angeordneten Dichtsitz (28) des Zylinders (2) dichtschließend eintauchend ausgebildet ist.

4. Vorrichtung nach Anspruch 2 oder 3, dadurch gekennzeichnet, daß die Ringdichtung (13) an einem in den Kolbenstangenkanal (11) eingesteckten und mindestens reibschlüssig gesicherten Zapfen (12) angeordnet ist, der mindestens eine längsverlaufende Nut (14) aufweist, die einerseits an der der Ringdichtung (13) abgewandten Stirnseite des Zapfens (12) ausmündet und andererseits in einen, in der Kolbenstange (9) in Strömungsrichtung des Mediums unmittelbar hinter der Ringdichtung (13) angeordneten Durchbruch (15) übergeht.

5. Vorrichtung nach einem der Ansprüche 1 bis 4, dadurch gekennzeichnet, daß die Kolbenstange (9) in einer gestellfest angeordneten Führungsbuchse (8) axial verstellbar und um ihre Längsachse verdrehbar gelagert ist, ferner von der Führungsbuchse (8) ein nach innen gerichteter Nocken (25) abstrebt, der in eine längsverlaufende Nut (26) der Kolbenstange (9) relativ zu letzterer verstellbar eingreift und daß die Nut (26) in beiden Endstellungen der Kolbenstange (9) dem Nocken (25) jeweils gegenüber eine in Umfangsrichtung sich erstreckende Nutverlängerung (27) aufweist.

## Claims

1. A device for delivering viscous materials such as liquids, creams, pastes or the like by means of a piston pump from a storage container which is tightly sealed at the mouth of the storage container by means of an optionally removable attachment device, e.g. a cap (1), wherein a pump cylinder (2) of smaller diameter than the attachment device is held inside the device, the piston rod (9) can be moved to a limited extent in the longitudinal direction in a guiding bush (8) of the device against the action of a return spring (17), leaving an air gap free, wherein the air gap forms the ventilation channel leading into the storage container, and, furthermore, a ventilation opening is provided in the pump cylinder (2) between the cover of the device and the piston (16) of the pump when it is in its upper end position, and a seal is provided on the front end of the piston (16) which faces towards the cover of the device, which seal closes the guiding bush (8) when the piston (16) is in its upper end position, wherein, in addition, the seal (21) which cooperates with the guiding bush (8) is formed as an elastic collar and when the piston (16) is in its upper end position it surrounds the guiding bush (8) and seals it tightly, especially as a result of the elastic expansion of the seal, characterized in that two raised sealing seats (22 and 23), which cooperate with the collar-like annular seal (21), are provided behind each other on the guiding bush (8) with an axial separation between them, and they are so arranged that the annular seal (21) in both end positions of the piston (16) surrounds and forms a tight seal with one of the two above-mentioned sealing seats (22 or 23) but there is a clearance between the seal and the guiding bush (8) when the piston is not in one of the end positions.

2. A device according to claim 1, wherein a delivery channel (11) which forms the pipe to the outlet passes through the piston rod (9), characterized in that an annular seal (13) is provided on the end part of the piston rod (9) which is inserted in the cylinder (2), behind which seal, in the direction of delivery of the medium, the delivery channel (11) opens sideways and in that the piston (16) is arranged to have a limited axial movement on the piston rod (9) such that the piston (16) in one end position is situated at a distance axially from the annular seal (13) and leaves the side opening of the delivery channel free, whereas in the other end position the piston (16) rests against the annular seal (13) to form a tight seal.

3. A device according to claim 2, characterized in that the annular seal (13) provided on the piston rod (9) is formed so that it fits into a sealing seat (28) of the cylinder (2), which is arranged upstream from the piston (16) in the direction of delivery of the medium, to form a tight seal.

4. A device according to claim 2 or 3, characterized in that the annular seal (13) is arranged on a peg (12) which is inserted in the channel (11) in the piston rod and is secured there at least by friction, and the peg comprises at least one longitudinal groove (14), which, on the one hand, opens at the end of the peg (12) which is furthest from the annular seal (13) and, on the other hand, forms a continuation of an opening (15) in the piston rod (9) which is made, in the direction of flow of the medium, immediately behind the annular seal (13).

5. A device according to one of claims 1 to 4, characterized in that the piston rod (9) is positioned in a permanently situated guiding bush (8) to be axially movable and to be rotatable about its longitudinal axis, and that a tongue (25) projects inwards from the guiding bush (8) which engages in a longitudinal groove (26) of the piston rod (9) and is movable relative to the latter, and in that at both end positions of the piston rod (9) the groove (26) comprises an extension (27) which extends circumferentially opposite the tongue (25) when it is in that end position.

## Revendications

1. Dispositif de distribution de matières visqueuses telles que des liquides, crèmes, pâtes ou similiaires contenus dans un récipient de stockage, au moyen d'une pompe à piston qui est fixée, de manière à réaliser une fermeture étanche et, le cas écheant, à être amovible, à la sortie du réservoir au moyen d'un dispositif, par exemple d'un capuchon (1), le cylindre de pompe (2), dont le diamètre est inférieur à celui de ce dispositif, étant maintenu à l'intérieur du dispositif, la tige de piston (9) étant guidée dans un manchon de guidage (8) du dispositif de manière à se déplacer longitudinalement en s'opposant à la force d'un ressort de rappel (17) et en laissant libre un espace rempli d'air, cet espace rempli d'air constituant le conduit d'amenée d'air aboutissant au réservoir, le cylindre de pompe (9) comportant, entre le couvercle du dispositif et le piston de pompe (16), dans sa position d'extrémité la plus haute, une ouverture pour l'entrée de l'air et, dans le piston (16), du côté frontal faisant face au couvercle du dispositif, un joint qui, lorsque le piston (16) est dans sa position d'extrémité la plus haute, obture le manchon de guidage (8), le joint (21) qui coopère avec le manchon de guidage (8) étant par ailleurs constitué par une manchette élastique et enserrant le manchon de guidage (8) lorsque le piston (16) est dans sa position d'extrémité la plus haute, de manière à réaliser une fermeture étanche, notamment par une extension élastique, caractérisé en ce que le manchon de guidage (8) comporte deux sièges de joint convexes (22 et 23) qui sont disposés dans le sens radial à une certaine distance l'un derrière l'autre et coopèrent avec le joint annulaire (21) constitué par une manchette, en ce que, dans les deux positions d'extrémité du piston (16), le joint annulaire (21) enserre l'un des deux sièges de joint (22 ou 23) déjà mentionnés en réalisant une fermeture étanche, mais lorsque le piston se trouve entre les positions d'extrémité, laisse un jeu par rapport au manchon de guidage (8).

2. Dispositif selon la revendication 1, dans lequel la tige de piston (9) est traversée par un conduit de distribution (11) constituant la canalisation de sortie, caractérisé en ce que l'extrémité de la tige de piston (9) qui pénètre dans le cylindre (2) comporte un joint annulaire (13) et que le conduit de distribution (11) débouche latéralement en arrière dans la direction de distribution du milieu et en ce que le piston (16) est monté sur la tige de piston (9) de manière à pouvoir, se déplace d'une manière limitée de sorte que, dans l'une de ses positions d'extrémité le piston (16) se trouve à une certaine distance dans le sens axial du joint annulaire (13) et dégage le débouche latéral du conduit tandis que, dans son autre position d'extrémité, le piston (16) s'applique contre le joint annulaire (11) en réalisant une fermeture étanche.

3. Dispositif selon la revendication 2, caractérisé en ce que le joint annulaire (13) monté sur la tige de piston (9) est conçu de telle manière qu'il pénètre, en réalisant une fermeture étanche, dans un siège de joint (28) du cylindre (2) situé, dans la direction de déplacement du milieu, en avant du piston (16).

4. Dispositif selon l'une des revendications 2 ou 3, caractérisé en ce que le joint annulaire (13) est monté sur un embout (12) qui est engagé dans le conduit (11) de la tige de piston et est fixé au moins par frottement et qui comporte au moins une rainure longitudinale (14) qui, d'une part, débouche du côté frontal de l'embout (12) qui est à l'opposé du joint annulaire (13) et qui, d'autre part, aboutit à un passage (15) situé dans la tige de piston (9) immédiatement après le joint annulaire (13) dans la direction d'écoulement du milieu.

5. Dispositif selon l'une des revendications 1 à 4, caractérisé en ce que la tige de piston (9) est montée dans un manchon de guidage (8) situé à poste fixe sur le bâti, de manière à pouvoir se déplacer dans le sens axial et tourner autour de son axe longitudinal, que le manchon de guidage (8) comporte une came (25) qui fait saillie vers l'intérieur et qui s'engage dans une rainure longitudinale (26) de la tige de piston (9) de manière à pouvoir se déplacer par rapport à cette dernière et en ce que la rainure (26) comporte dans les deux positions d'extrémité de la tige de piston (9), un prolongement de rainure (27) qui s'étend dans le sens périphérique en face de la came (25) correspondante.
